# EUROPÄISCHE PATENTSCHRIFT

(11) **EP 0 141 913 B1**
(45) Veröffentlichungstag und Bekanntmachung des Hinweises auf die Patenterteilung: **04.11.1987**
(21) Anmeldenummer: 84109042.6
(22) Anmeldetag: 31.07.1984
(51) Int. Cl.: E02D 17/20

(54) **Element, um das Herunterrinnen von Wachstumsmedium auf schrägen Flächen zu verhindern**
Element to prevent the sliding-down of vegetation on inclined surfaces
Elément pour empêcher des medias de végétation de glisser vers le bas de plans inclinés

(30) Priorität: 19.08.1983 FI 832968
(43) Veröffentlichungstag der Anmeldung: 22.05.1985
(73) Patentinhaber: Toijalan Kotelotehdas Ky, SF-37800 Toijala (FI)
(72) Erfinder: Suomela, Arvo, 37800 Toijala (FI)
(74) Vertreter: Leiser, Gottfried, Dipl.-Ing.

## Beschreibung

Diese Erfindung betrifft ein Element, um das Herunterrinnen von Wachstumsmedium, wie Erde oder Torf auf schrägen Flächen zu verhindern, welches Element eine aus Seitenwänden gebildete Rahmenkonstruktion umfasst, wobei die Aussenflächen der Seitenwände schräg in bezug auf die Ebene der Rahmenkonstruktion sind.

Bei den an Strassen und Gräben gebildeten Aufschüttungen, bei denen Rasen angebaut wird, ist es bekannt, verschiedene Rahmenkonstruktionen anzuwenden, um das Herunterrinnen von Erde von den schrägen Abhängen zu verhindern. Zur Zeit sind die meistens angewendeten Konstruktionen aus Betonteilen zusammengestellt (siehe z. B. GB-A-1 600 198). Solche Betonkonstruktionen sind jedoch schwer und sie sind verhältnismässig teuer.

Diese Erfindung soll eine solche Rahmenkonstruktion schaffen, die konstruktionsmässig leichter als die bisher angewendeten ist. Dem erfindungsgemässen Element ist es kennzeichnend, dass die Seitenwände hohl und an ihrem einen Rand offen sind und dass die inneren Hohlräume der Seitenwände gegen den offenen Rand der Seitenwände breiter werden.

Das erfindungsgemässe Element wird vorteilhaft aus Kunststoff hergestellt, wobei es konstruktionsmässig sehr leicht und handlich ist. Weil die Wände der Rahmenkonstruktion hohl und von unten offen sind und ihre Aussenflächen schräg sind, können auch Elemente mit verhältnismässig hohen Wänden so aufeinander gestapelt werden, dass deren Wände ineinander gehen. Dabei benötigen die Elemente nur sehr wenig Platz beim Lagern und beim Transport. Die aus Kunststoff hergestellten Elemente können leicht zu Teilen mit gewünschten Grössen geschnitten und gesägt werden. Für Öffnungen mit Standardgrössen und -formen ist es möglich, Torfbriketten mit denselben Grössen und Formen herzustellen, wobei die Oberfläche des Abhanges sehr leicht fertiggestellt werden kann.

Die Erfindung und ihre Einzelheiten werden im folgenden anhand der beigefügten Zeichnung näher beschrieben, wobei zeigen:
Fig. 1 ein erfindungsgemässes Element von oben gesehen,
Fig. 2 einen Schnitt gemäss A-A in Fig. 1, und Fig. 3 das Element von vorne gesehen.

Die Rahmenkonstruktion des Elements wird aus Seitenwänden 1 gebildet, zwischen denen sowohl von oben als auch von unten offene Öffnungen 2 bleiben. Bei der in den Figuren dargestellten Ausführungsform sind die Öffnungen offene Z-Formen. Die Raumenkonstruktion ist mit Querrippen 3 verstärkt, die die unteren Teile von zwei gegenüberliegenden Seitenwänden jeder Öffnung miteinander verbinden.

Die Seitenwände 1 sind hohl und von unten offen. Ihre Flächen sind schräg so, dass der innerhalb dieser befindliche Hohlraum gegen das untere Teil breiter wird. Auch die Rippen 3 sind hohl und von unten offen.

Die erfindungsgemässen Elemente können aus Kunststoff hergestellt werden. Die Wände 1 sind z. B. etwa 10 - 12 cm hoch. Die Fläche der hohlen Seitenwände kann aus einer nur ca. 2 mm dicken Kunststoffschicht bestehen. Mehrere Elemente können aufeinander so gestapelt werden, dass die Seitenwände 1 ineinander gehen, wobei die Elemente sehr wenig Platz benötigen. Die Elemente werden an dem Abhang mit geeigneten Befestigungszapfen befestigt, wobei mehrere Elemente nebeneinander zu einer kontinuierlichen Netzstruktur angeordnet werden. Die nebeneinanderliegenden Elemente können miteinander so verbunden werden, dass die äussersten Seitenwände übereinander angepasst werden. Aus diesem Grunde sind zwei miteinander verbundene äusserste Seitenwände 1' und 1" mit Öffnungen 4 versehen. Durch diese Öffnungen können die Wände des angrenzenden Elements gehen, die aus den innerhalb der Wände 1' und 1" angepassten äussersten Wänden ausgehen. Die Öffnungen 2 werden mit Erde oder Torf gefüllt die bzw. der sehr gut, unterstützt von Wänden 1, liegen bleibt.

Die Erfindung ist nicht nur auf die oben beschriebene Ausführungsform begrenzt, sondern sie kann auf verschiedene Weisen im Rahmen der Patentansprüche variiert werden. Die Form der Öffnungen 2 kann auch eine andere als die in den Zeichnungen dargestellte sein. Die Rippen 3 können auch geschlossen sein, weil sie ziemlich niedrig sind und nicht das Aufeinanderstapeln der Elemente verhindern.

## Patentansprüche

1. Element, um das Herunterrinnen von Wachstumsmedium, wie Erde oder Torf auf schrägen Flächen zu verhindern, welches Element eine aus Seitenwänden (1) gebildete Rahmenkonstruktion umfasst, wobei die Aussenflächen der Seitenwände schräg in bezug auf die Ebene der Rahmenkonstruktion sind, dadurch gekennzeichnet, dass die Seitenwände (1) hohl und an ihrem einen Rand offen sind, und dass die inneren Hohlräume der Seitenwände gegen den offenen Rand der Seitenwände breiter werden.

2. Element nach Anspruch 1, dadurch gekennzeichnet, dass die Seitenwände von unten offen sind.

3. Element nach Anspruch 1 oder 2, dadurch gekennzeichnet, dass zwei miteinander verbundene äusserste Seitenwände (1', 1") des Elements an ihrer äussersten Fläche mit Öffnungen (4) versehen sind, durch die diejenigen Wände des neben dem ersten Element angeordneten zweiten Elements gehen können, die aus der innerhalb des ersten Elements angeordneten äussersten Wand ausgehen.

## Claims

1. Element for preventing the running down of growth medium such as soil or turf on inclined surfaces, said element including a frame structure formed from side walls (1), the outer surfaces of the side walls being inclined with respect to the plaie of the frame structure, characterized in that the side walls (1) are hollow and open at their one edge and that the inner cavities of the side walls become wider towards the open edge of the side walls.

2. Element according to claim 1, characterized in that the side walls are open from the bottom.

3. Element according to claim 1 or 2, characterized in that two interconnected outermost side walls (1', 1") of the element are provided at their outermost surface with openings (4) through which the walls of the second element adjacent the first element can pass which originate from the outermost wall disposed within the first element.

## Revendications

1. Elément pour empêcher le glissement vers le bas d'un milieu de culture, comme de la terre ou de la tourbe, sur des surfaces inclinées, cet élément comprenant une structure de châssis constituée de parois latérales (1) dont les surfaces extérieures sont inclinées par rapport au plan de la structure de châssis, caractérisé en ce que les parois latérales (1) sont creuses et sont ouvertes sur un de leurs bords, et en ce que les espaces creux intérieurs des parois latérales s'élargissent vers le côté du bord ouvert des parois latérales.

2. Elément selon la revendication 1, caractérisé en ce que les parois latérales sont ouvertes vers le bas.

3. Elément selon la revendication 1 ou 2, caractérisé en ce que deux des parois latérales d'extrémité reliées l'une à l'autre (1', 1") de l'élément sont munies sur leurs surfaces extérieures d'ouvertures (4) par lesquelles peuvent passer celles des parois du deuxième élément disposé à côté du premier élément qui sortent de la paroi d'extrémité disposée à l'intérieur du premier élément.
